# EUROPÄISCHE PATENTSCHRIFT

(11) **EP 1 425 943 B1**
(45) Veröffentlichungstag und Bekanntmachung des Hinweises auf die Patenterteilung: **02.12.2009**
(21) Anmeldenummer: 02767133.8
(22) Anmeldetag: 03.09.2002
(51) Int. Cl.: H05B 41/295

(54) **VERFAHREN UND VORRICHTUNG ZUM ENERGIESPARENDEN BETREIBEN EINER LEUCHTSTOFFRÖHRE**
METHOD AND DEVICE FOR OPERATING A FLUORESCENT TUBE IN AN ENERGY SAVING MANNER
PROCEDE ET DISPOSITIF DESTINES AU FONCTIONNEMENT ECONOMIQUE D'UN TUBE FLUORESCENT

(30) Priorität: 04.09.2001 DE 20114623 U
(43) Veröffentlichungstag der Anmeldung: 09.06.2004
(73) Patentinhaber: NeoSave Europe Limited, London W8 4DB (GB)
(72) Erfinder: EHMEN, Ewald, 26409 Wittmund (DE); SCHNEIDER, Jürgen, NewTronic GmbH, 40670 Meerbusch (DE); STUTZER, Karl-Heinz, NewTronic GmbH, 40670 Meerbusch (DE)
(74) Vertreter: Tongbhoyai, Martin
(86) Internationale Anmeldenummer: PCT/DE2002/003244
(87) Internationale Veröffentlichungsnummer: WO 2003/024162

(56) Entgegenhaltungen:
- EP-A- 0 391 360
- EP-A- 0 602 719
- WO-A-00/21342
- DE-A- 4 303 595
- DE-A- 10 038 218

## Beschreibung

Die Erfindung bezieht sich auf ein Verfahren und eine Vorrichtung zum energiesparenden Betreiben einer Leuchtstofftöhre, insbesondere einer T5-Leuchtstoffröhre.

T5-Leuchtsstoffröhren werden heute häufig in T8-Leuchtstoffröbrenfassungen betrieben, so daß vorhandene Lampenfassungen für die älteren T8-Leuchtstoffröhren für die modernen T5-Leuchtsstoffröhren genutzt werden. Hierbei wird an einem ersten Ende der T5-Leuchtsstoffröhre ein erstes Adapterzwischenstück und an einem zweiten Ende der T5-Leuchtsstoffröhre ein zweites Adapterzwischenstück angeordnet, um einen Längenunterschied der im Vergleich zu den T8-Leuchtstoffröhren kürzeren T5-Leuchtstoffröhren auszugleichen. An dem zweiten Adapterzwischenstück wird ein elektronisches Vorschaltgerät (EVG) angeordnet, um die Leuchtstoffröhre energiesparend zu betreiben. ZU diesem Zweck erzeugt das EVG eine hochfrequente Spannung und steuert das Ein- und Ausschalten eines Heizstroms zum Vorheizen von an den beiden Enden der T5-Leuchtstofföhre angeordneten Glühwendeln vor dem Zünden der T5-Leuchtstoffröhre und im Dimmbetrieb. Für einen optimierten Betrieb der T5-Leuchtstoffröhre ist es erforderlich, daß die Glühwendeln auf beiden Seiten der T5-Leuchtstoffröhre zeitgleich mit einem Heizstrom versorgt werden. Eine an dem zweiten Adapterzwischenstück angeordnete elektronische Schaltungsanordnung steuert die Heizstromversorgung der Glühwendel an dem ersten Ende der T5-Leuchtstoffröhre. An dem zweiten Ende übernimmt diese Aufgabe das EVG.

Aus der internationalen Patentanmeldung WO-A-02/067290 (veröffentlicht am 29/08/2002) ist bekannt, zum synchronisierten Ein- und Ausschalten des Heizstroms auf beiden Seiten der T5-Leuchtstoffröhre von dem EVG an die elektronische Schaltungsanordnung ein Signal optisch, insbesondere im infraroten Spektralbereich, oder mittels einer zusätzlichen Signalleitung zu übermitteln. Der Nachteil der optischen Signalübemittlung ist, daß der Lichtweg z.B. durch Staub oder Partikel gestört werden kann. Die Verwendung einer zusätzliche Leitung, erfordert, daß diese verlegt wird, was zusätzliche Kosten verursacht und somit ebenfalls nachteilig ist.

Aus der WO-A-00/21342 ist eine Schaltungsanordnung zum energiesparenden Betreiben einer Leuchtstoffröhre bekannt, die ein Vorschaltgerät (Drossel) sowie eine elektronische Schaltungsanordnung aufweist. Allerdings sind das Vorschaltgerät und die elektronische Schaltungsanordnung miteinander verbunden. Ferner ist aus der EP-A-391 360 ein einzelnes Vorschaltgerät für eine direkt geheizte Entladungslampe bekannt, das an zwei Glühwendeln angeschlossen ist. Der DE-A-4 303 595 ist eine Schaltungsanordnung zum Betrieb einer Leuchtstofflampe bekannt, die Elektroden aufweist. Jede Elektrode ist sowohl mit einem elektronischen Vorschaltgerät als auch mit einem Resonanzkreis verbunden.

Aufgabe der Erfindung ist es, ein verbessertes Verfahren und eine verbesserte Vorrichtung zum energiesparenden Betreiben einer Leuchtstoffröhre, insbesondere einer T5-Leuchtstoffröhre zu schaffen, daß (die) eine von ungünstigen Umwelteinflüssen unabhängige Steuerung des Heizstroms an der Glühwendel der Leuchtstoffröhre ermöglicht.

Diese Aufgabe wird erfindungsgemäß durch ein Verfahren nach dem unabhängigen Ansprüche 1 sowie Vorrichtungen nach demunabhängigen Anspruch 5 gelöst.

Die Erfindung umfaßt als wesentlichen Gedanken eine Überwachung eines Betriebsparameters der Glühwendel an einem Ende der Leuchtstoffröhre, das gegenüber einem anderen der Leuchtstoffröhre ausgebildet ist. An dem anderen Ende der Leuchtstoffröhre ist eine Energiespareinrichtung (EVG) angeordnet. Die Überwachung des Betriebsparameters wird mit Hilfe von Überwachungsmitteln einer elektronischen Schaltungsanordnung ausgeführt, wobei die elektronische Schaltungsanordnung in Abhängigkeit von dem überwachten Betriebsparameter das Ab-/Zuschalten des Heizstroms für die Glühwendel an dem einen Ende steuert. Zwischen der elektronischen Schaltungsanordnung und der Energiespareinrichtung werden keine Signale mittels einer optischen Übertragungsstrecke oder einer Signalleitung ausgetauscht, wie dieses beim Stand der Technik vorgesehen ist. Auf diese Weise wird verhindert, daß Bedingungen beim Betrieb der Leuchtstoffröhre, die die Signalübertragung zwischen der Energiespareinrichtung und der elektronischen Schaltungsanordnung behindern können, Einfluß auf die automatische Steuerung der Beaufschlagung der Glühwendel an dem einen Ende mit Heizstrom haben können. Hierdurch ist es ermöglicht, daß die Leuchtstoffröhren auch unter Betriebsbedingungen zuverlässig energiesparend betrieben werden können, die beispielsweise entstehen, wenn Feuchtigkeit oder Schmutz zu Ablagerungen auf der Leuchtstoffröhre oder den zugehörigen Bauteilen führen, was eine optische Signalübertragung behindert. Die Anwendungsmöglichkeiten der Energiespareinrichtungen werden so erweitert.

Mit Hilfe der Überwachung des Betriebsparameters der Glühwendel, welche nicht an die Energiespareinrichtung gekoppelt ist, können die Zeitpunkte des Zu-/Abschaltens der Heizströme an der Glühwendel sowie die Dauer der Beaufschlagung der Glühwendel mit dem Heizstrom zeitlich mit der Heizstrombeaufschlagung der Glühwendel, welche an die Energiespareinrichtung gekoppelt ist, synchronisiert werden. Hierdurch können das Beaufschlagen der beiden Glühwendeln mit dem jeweiligen Heizstrom entweder zeitlich zueinander verschoben oder gleichzeitig ausgeführt werden, was sowohl für das Zuschalten als auch das Abschalten des Heizstroms zutrifft.

Als Betriebsparameter, welcher mit Hilfe von Überwachungsmitteln der elektronischen Schaltungsanordnung überwacht wird, eignet sich insbesondere eine frequenzabhängige Brennspannung an der weiteren Glühwendel, welche nicht an das EVG gekoppelt ist.

Zwecksmäßig kann die frequenzabhängige Brennspannung dazu genutzt werden, in einem Resonanzschwingkreis eine frequenzabhängige Spannung zu induzieren, die als Indikator für die Notwendigkeit des Zu-/Abschaltens des Heizstroms für die Glühwendel genutzt wird. Beim Betreiben der Leuchtstoffröhre in einem Dimmbetrieb ändert sich die Frequenz der Brennspannung an der nicht an das EVG gekoppelten Glühwendel. Diese Frequenzänderung und die hierdurch geänderte induzierte Spannung in dem Resonanzschwingkreis wird als Steuersignal für eine Änderung der Beaufschlagung der Glühwendel mit dem Heizstrom genutzt. Die von dem EVG getrennt ausgebildete elektronische Schaltungsanordnung, welche an die Glühwendel gekoppelt ist, ist so ausgeführt, daß die Steuerung des Heizstroms an der Glühwendel in Abhängigkeit von dem überwachten Betriebsparameter automatisch erfolgt.

Das Verfahren und die Vorrichtung, bei dem (der) ein Betriebsparameter der Glühwendel als Ausgangspunkt zur Steuerung der Heizstrombeaufschlagung der Glühwendel genutzt wird, kann zwecksmäßig zum energiesparenden Betreiben einer T5-Leuchtstoffröhre genutzt werden. Wenn T5-Leuchtstoffröhren in einer Lampenfassung genutzt werden, die ursprünglich für ein anderes Modell einer Leuchtstoffröhre, beispielsweise eine T8-Lampe vorgesehen war, so können das EVG und/oder die elektronische Schaltungsanordnung in Adapter integriert werden, die zum Halten der T5-Lampe in der herkömmlichen Fassung dienen.

Die Erfindung wird im folgenden anhand eines Ausführungsbeispiels unter Bezugnahme auf eine Zeichnung erläutert. Hierbei zeigen:
- Figur 1: eine Anordnung zum energiesparenden Betreiben einer T5-Leuchtstoffröhre in zwei T8-Leuchtstoffröhrenfassungen; (gehört nicht zur Erfindung; dient dem Verständnis),
- Figur 2: eine elektronische Schaltungsanordnung zum Steuern des Heizstroms einer Glühwendel an dem vom EVG abgewandten Ende einer T5-Leuchtstoffröhre bei der Anordnung nach Figur 1; (gehört nicht zur Erfindung; dient dem Verstandnis),
- Figur 3: eine weitere Anordnung zum energiesparenden Betreiben einer T5-Leuchtstoffröhre in zwei T8-Leuchtstoffröhrenfassungen; und
- Figur 4: eine elektronische Schaltungsanordnung zum Steuern des Heizstroms einer Glühwendel an dem vom EVG abgewandten Ende einer T5-Leuchtstoffröhre bei der weiteren Anordnung nach Figur 3.

Figur 1 zeigt eine Anordnung zum Betreiben einer modernen T5-Leuchtstoffröhre 1 in einer ersten T8-Leuchtswffröhrenfassung 2 und einer zweiten T8-Leuchtstoffröhrenfassung 3. Die erste und zweite T8-Leuchtstoffröhrenfassung 2, 3 weisen jeweils zwei Aufnahmen 4, 5 bzw. 6, 7 auf. Zwischen einem ersten Ende 8 der T5 Leuchtstoffröhre 1 und der ersten T8-Leuchtstoffröhrenfassung 2 ist ein erster Zwischenadapter 9 angeordnet. Zwischen einem zweiten Ende 10 der T5 Leuchtstoffröhre 1 und der zweiten T8-Leuchtstoffröhrenfassung 3 ist ein zweiter Zwischenadapter 11 angeordnet. Anschlußstifte 12 bzw. 13 des ersten Zwischenadapters 9 sind mit den Aufnahmen 4 bzw. 5 der ersten T8-Leuchtstoffröhrenfassung 2 elektrisch leitend verbunden. Entsprechend sind Anschlußstifte 14 bzw. 15 des zweiten Zwischenadapters 11 mit den Aufnahmen 6 bzw. 7 der zweiten T8-Leuchtstoffröhrenfassung 3 elektrisch leitend verbunden. An dem zweiten Zwischenadapter 11 ist ein elektronisches Vorschaltgerät 16 angeordnet. Zwei Verbindungskabel 17 bzw. 18 verbinden eine erste Anschlußbuchse 19 und eine zweite Anschlußbuchse 20 des elektronischen Vorschaltgeräts 16 mit den Anschlußstiften 14 und 15 des zweiten Zwischenadapters 11. Auf diese Weise wird das elektronische Vorschaltgerät 16 mit elektrischer Spannung versorgt. Das elektronische Vorschaltgerät 16 umfaßt mehrere elektronische Komponenten 21, 22 und 23, deren konkrete Ausführung vom Fachmann in Abhängigkeit vom Anwendungsfall für den energiesparenden Betrieb der Leuchtstoffröhre für ein als solches bekanntes EVG ausgewählt werden kann. Das elektronischen Vorschaltgeräts 16 erzeugt ein Hochfrequenzsignal, welches über eine dritte Anschlußbuchse 24 und eine vierte Anschlußbuchse 25 mittels zweier Zuleitungen 26 und 27 an Aufnahmebuchsen 28 und 29 des zweiten Adapterzwischenstücks 11 weitergeleitet wird. Über Kontaktstifte 30 und 31 des zweiten Endes 10 der T5 Leuchtstoffröhre 1, die in den Aufnahmebuchsen 28 und 29 angeordnet sind, ist eine erste Glühwendel 32 elektrisch leitend mit dem Hochfrequenzsignal verbunden. Eine zweite Glühwendel 33 am ersten Ende 8 der T5-Leuchtstoffröhre 1 ist über Kontaktstifte 34 und 35 und entsprechende Aufnahmen 36 und 37 des ersten Adapterzwischenstücks 9 mit einer elektronischen Schaltungsanordnung 38 verbunden. Die elektronische Schaltungsanordnung 38 ist ebenfalls mit den Verbindungsstiften 12 und 13 der ersten T8-Leuchtstoffröhrenfassung 2 verbunden. Für einen Warmstart der T5-Leuchtstoffröhre 1 und für einen reibungslosen Dimmbetrieb der T5-Leuchtstofftöhre 1 ist es erforderlich, daß die erste Glühwendel 32 und die zweite Glühwendel 33 geheizt werden. Im ungedimmten Dauerbetrieb ist es hingegen erforderlich, daß die erste Glühwendel 32 und die zweite Glühwendel 33 nicht geheizt werden. Um ein zeitgleiches Heizen der ersten Glühwendeln 32 und der zweiten Glühwendel 33 zu erreichen, wird beispielsweise mittels einer Infrarotleuchtdiode 39 ein Signal an eine lichtempfindliche Diode 40 übermittelt, mittels dessen die elektronische Schaltungsanordnung 38 veranlaßt wird, die zweite Glühwendel 33 zu heizen oder den Heizbetrieb einzustellen.

Figur 2 zeigt eine Ausführungsform für die elektronische Schaltungsanordnung 38. Gleiche Merkmale sind mit den gleichen Bezugszeichen wie in Figur 1 versehen. An Verbindungsstiften 12 und 13 wird eine Systemspannung, die über den Aufnahmen 4 und 5 der T8-Leuchtstoffröhrenfassung 2 anliegt, der elektronischen Schaltungsanordnung 38 zugeführt (vgl. Figur 1). Hierbei handelt es sich üblicherweise um 220V Wechselsstrom der Netzversorgung.

Die zweite Glühwendel 33, die leitend mit den Anschlüssen 36 und 37 verbunden ist, wird über zwei gegenläufig gewickelte Halbspulen 41 und 42 Heizstrom zugeführt. Aufgrund der entgegengesetzten Wicklungsrichtungen der Halbspulen 41 und 42 wird von dem Heizstrom der Glühwendel 33 (in Figur 2 nicht dargestellt) in eine zweite Spule 43 keine Spannung induziert. Lediglich der durch eine der beiden Halbspulen fließende hochfrequente Lampenbrennstrom induziert in der zweiten Spule 43 eine Spannung. Der hochfrequente Lampenstrom fließt nur über einen der beiden Anschlüsse 12 oder 13 ab/zu. Die in der zweiten Spule 43 induzierte Spannung wird mittels einer Diode 44 gleichgerichtet. Die induzierte gleichgerichtete Spannung lädt einen Ladekondensator 45. Ein Widerstand 46 und ein Kondensator 47 stellen ein Siebglied dar.

Eine zwischen Punkt 48 und Punkt 49 des Schaltkreises auftretende Spannungsdifferenz ist durch eine über einem Widerstand 50 und einer lichtempfindliche Photodiode 51 (identisch zu der lichtempfindlichen Diode 40 in Figur1) abfallende Spannung gegeben und hängt von dem Lichteinfall auf die Photodiode 51 ab. Die Spannungsdifferenz zwischen den Punkten 48 und 49 ist identisch zu der Spannungsdifferenz zwischen einem Gate und einem Source eines Feldeffekttransistors 52. Der Feldeffekttransistor 52 ist ein selbstsperrenden Endkanalfeldeffekttransistor, der wärmeleitend montiert ist. Dieser schaltet bei einer Spannungsdifferenz von ungefähr +5 V zwischen Gate und Source voll durch. In dem durchgeschalteten Zustand wird mittels des Feldeffekttransistors 52 über einen Bückengleichrichter 53 die zweite Glühwendel 33 (in Figur 2 nicht dargestellt) zwischen den Anschlüssen 36 und 37 kurzgeschlossen. Zehnerdioden 54 und 55 sowie ein Widerstand 56 dienen als Spannungsbegrenzer. Ein Widerstand 57 dient zur Festlegung eines Arbeitspunktes des Feldeffekttransistors 52. Eine Leuchdiode 58 mit einem Vorwiderstand 59 liefert eine optische Information, ob der Schaltkreis korrekt arbeitet. Eine nahe dem Feldeffekttransistor 52 angeordnete Sicherung 60 unterbricht im Falle einer Überhitzung des Feldeffekttransistors 52 die Stromzuführung, so daß eine Temperatursicherung geschaffen ist.

Figur 3 zeigt eine weitere Anordnung zum energiesparenden Betreiben einer T5-Leuchstoffröhre, bei der im Gegensatz zu der Anordnung nach Figur 1 zwischen der am ersten Adapterzwischenstück 9 angeordneten elektronischen Schaltungsanordnung 38 und dem am zweiten Adapterzwischenstück 11 angeordneten elektronischen Vorschaltgerät 16 keine optische Signalübertragungsstrecke ausgebildet ist. Die Aufgabe der elektronischen Schaltungsanordnung 38 im ersten Adapterzwischenstück 9, die zweite Heizwendel 33 der T5 Leuchtstoffröhre 1 im Bedarfsfalle mit einem Heizstrom zu versorgen, wird von einer elektronischen Schaltungsanordnung erfüllt, für welche in Figur 4 eine Ausführungsform dargestellt ist.

Figur 4 zeigt eine Ausführungsgform der zur Nutzung in der Anordnung nach Figur 3 vorgesehenen elektronischen Schaltungsanordnung 38 im Detail. Gleiche Bezugszeichen in den Figuren 4 und 2 bezeichnen gleiche Merkmale. Gemäß Figur 4 ist parallel zur zweiten Spule 43 ein Kondensator 61 angeordnet. Hierdurch wird ein Parallelresonanzschwingkreis ausgebildet, welcher so abgestimmt ist, daß zwischen einem Punkt 62 und einem Punkt 63 eine maximale Spannungsamplitude bei der Hochfrequenz des Lampenstroms auftritt, bei der die T5-Leuchstoffröhre 1 eine maximale Lichtmenge erzeugt. Im Dimmbetrieb wird die Frequenz zum Betreiben der t5-Leuchtstoffröhre weiter erhöht. In einem solchen Fall sinkt die zwischen den Punkten 62 und 63 auftretende Spannungsamplitude. Diese Spannungsamplitude beeinflußt die Spannungsdifferenz zwischen Gate und Source des Feldeffekttransistors 52. Der von der zweiten Spule 43 und dem Kondensator 61 gebildete Parallelresonanzschwingkreis ersetzt somit die Funktion der lichtempfindlichen Photodiode 51 der Schaltung nach Figur 2. Zusätzlich weist die elektronische Schaltungsanordnung der Figur 4 Dioden 64 und 65 auf, die ein zurückfließen des Stroms verhindern. Ansonsten ist die Funktionsweise der elektronischen Schaltungsanordnung der Figur 4 identisch zu der oben bezüglich Figur 2 beschriebenen elektronische Schaltungsanordnung.

Beim Einschalten der Leuchtstoffröhre liegt noch kein Hochfrequenzsignal an den Eingängen der T8-Leuchtstoffröhrenfassung an. Ein niederfrequenter Strom (50 Hz Netzstrom) fließt durch die Halbspulen 41 und 42 sowie die zweite Glühwendel 33, die mit den Anschlüssen 36 und 37 verbunden ist. Nachdem die T5-Leuchtstoffröhre gezündet hat, fließt ein hochfrequenter Strom durch eine der beiden Halbspulen 41, 42. Dadurch wird in dem aus der Spule 43 und dem Kondensator 61 gebildeten Parallelresonanzschwingkreis eine Spannung induziert. Der Ladekondensator 45 wird aufgeladen, und die am Ladekondensator 45 anliegende Spannung wird mittels des Widerstands 46 und des Kondensators 47 geglättet. Der Kondensator 47 dient darüber hinaus zur Zeitverzögerung.

Die in den Parallelresonanzschwingkreis induzierte Spannung bewirkt ein positive Spannungsdifferenz zwischen dem Gate und dem Source des Feldeffekttransistors 52. Dadurch wird der Feldeffekttransistor 52 durchgeschaltet und schließt über den Brückengleichrichter 53 die zweite Glühwendel 33 (in Figur 4 nicht dargestellt) zwischen den Anschlüssen 36 und 37 kurz. Im durchgeschalteten Zustand des Feldeffekttransistors 52 fließt somit kein Heizstrom mehr durch die mit den Anschlüssen 36 und 37 verbundene zweite Glühwendel 33.

Im Dimmbetrieb wird die Frequenz, mit der die T5-Leuchtstoffröhre betrieben wird, erhöht. Dadurch sinkt die im Resonanzschwingkreis induzierte Spannung. Ein Abnehmen der induzierten Spannung bewirkt zugleich eine Verringerung der Spannungsdifferenz zwischen dem Gate und dem Source des Feldeffekttransistors 52. Sinkt die Spannungsdifferenz zwischen Gate und Source ab, so beginnt der Feldeffekttransistor 52 zu sperren. In diesem Fall ist die zweite Glühwendel 33 (in Figur 4 nicht dargestellt) nicht mehr über den Brückengleichrichter 53 kurzgeschlossen, so daß erneut eine Heizstrom durch die mit den Anschlüssen 36 und 37 verbundene zweite Glühwendel 33 fließen kann. Dem Zweig mit dem Feldeffekttransistor kann ein Widerstandswert zugeordnet werden, der in der Größenordnung des Widerstandswertes der Glühwendel ist. Somit fließt ein Teil des Stroms durch den FET und ein Teil durch die Glühwendel. Der durch die zweite Glühwendel 33 fließende Heizstrom ist somit umgekehrt proportional zu dem durch den Feldeffekttransistor 52 fließenden Strom.

## Patentansprüche

1. Verfahren zum energiesparenden Betreiben einer Leuchtstoffröhre (1), insbesondere einer T5-Leuchtstoffröhre wobei das Verfahren die folgenden Schritte aufweist:
- Beaufschlagen einer Glühwendel (32) an einem Ende der Leuchtstoffröhre (1) mit einem Heizstrom in einer ersten Betriebsart, wobei die Glühwendel (32) mit einer elektronischen Energiespar-Schaltungsanordnung (16) verbunden ist;
- Beaufschlagen einer weiteren Gißhwendel (33) an einem zu dem Ende entgegengesetzten Ende der Leuchtstoffröhre (1) mit einem weiteren Heizstrom, wobei die weitere Glühwendel (33) mit einer von der elektronischen Energiespar-Schaltungsanordnung (16) getrennten elektronischen Schaltungsanordnung (38) verbunden ist;
wobei die weitere Glühwendel (33) zur Glühwendel (32) zeitlich verschoben oder gleichzeitig mit Heizstrom beaufschlagbar ist, und
- Unterbrechen der Beaufschlagung der Glühwendel (32) und der weiteren Glühwendel (33) mit dem Heizstrom bzw. dem weiteren Heizstrom in einer zweiten Betriebsart;
wobei mit Hilfe von Überwachungsmitteln, die von der elektronischen Schaltungsanordnung (38) umfaßt sind, ein Betriebsparameter der weiteren Glühwendel (33), welcher die Anwesenheit eines Stroms zeigt, in der ersten und der zweiten Betriebsart überwacht wird, um mit Hilfe der elektronischen Schaltungsanordnung (38) in Abhängigkeit von dem überwachten Betriebsparameter einen Zeitraum der Beaufschlagung der weiteren Glühwendel (33) mit dem weiteren Heizstrom abhängig von einem Zeitraum der Beaufschlagung der Glühwendel (32) mit dem Heizstrom zu steuern.

2. Verfahren nach Anspruch 1, **dadurch gekennzeichnet, daß** als Betriebsparameter der weiteren Glühwendel (33) eine frequenzabhängige Brennspannung an der weiteren Glühwendel (33) überwacht wird.

3. Verfahren nach Anspruch 2, **dadurch gekennzeichnet, daß** zum Überwachen der Frequenz der Brennspannung eine in einem Resonanzschwingkreis (43, 61) induzierte, frequenzabhängige Spannung genutzt wird.

4. Verfahren nach einem der vorangehenden Ansprüche, **dadurch gekennzeichnet, daß** die Leuchtstoffröhre (1) in der ersten Betriebsart in einem Dimmbetrieb betrieben wird.

5. Vorrichtung zum energiesparenden Betreiben einer Leuchtstoffröhre (1), insbesondere einer T5-Leurhtstofflampe, mit:
- einer elektronischen Energiespar-Schaltungsanordnung (16), die zum Steuern einer Beaufschlagung einer Glühwendel (32) an einem Ende der Leuchtstoffröhre (1) mit einem Heizstrom an die Glühwendel (32) gekoppelt werden kann; und
- einer von der elektronischen Energiespar-Schaltungsanordnung (16) getrennten, elektronischen Schaltungsanordnung (38), die zum Steuern einer Beaufschlagung einer weiteren Glühwendel (33) an einem zu dem Ende entgegengesetzten Ende der Leuchtstoffröhre (1) mit einem weiteren Heizstrom an die weitere Glühwendel (33) gekoppelt werden kann, wobei die weitere Glühwendel (33) zur Glühwendel (32) zeitlich verschoben oder gleichzeitig mit Heizstrom beaufschlagbar ist, und
wobei die elektronische Schaltungsanordnung (38) Überwachungsmittel ausweist, und einen Betriebsparameter der weiteren Glühwendel (33), welcher die Anwesenheit eines Stroms zeigt, zu überwachen, so daß mit Hilfe der elektronischen Schaltungsanordnung (38) in Abhängigkeit von dem überwachten Betriebsparameter ein Zu-/Abschalten der Beaufschlagung der weiteren Glühwendel (33) mit dem weiteren Heizstrom abhängig von einem Ab-/Zuschalten der Beaufschlagung der Glühwendel (32) mit dem Heizstrom gesteuert werden kann.

6. Vorrichtung nach Anspruch 5, **dadurch gekennzeichnet, daß** die Überwachungsmittel Mittel zum Überwachen einer Frequenz einer an der weiteren Glühwendel (33) anliegenden Brennspannung anfweisen.

7. Vorrichtung nach Anspruch 6, **dadurch gekennzeichnet, daß** Mittel zum Überwachen der Frequenz der an der weiteren Glühwendel anliegenden Brennspannung einen Resonanzschwingkreis (43, 16) aufweisen.

## Claims

1. Method for energy-saving operation of a fluorescent tube (1), in particular of a T5 fluorescent tube, wherein the method comprises the following steps:
- Supplying an incandescent helical filament (32) at one end of the fluorescent tube (1) with a filament current in a first mode of operation, wherein the incandescent helical filament (32) is connected to an electronic energy-saving circuit arrangement (16);
- Supplying a further incandescent helical filament (33) at an end of the fluorescent tube (1) opposite said end with a further filament current, wherein the further incandescent helical filament (33) is connected to an electronic circuit arrangement (38) which is separate from the electronic energy-saving circuit arrangement (16); wherein the further incandescent helical filament (33) can be supplied with filament current at a different time to the incandescent helical filament (32) or simultaneously, and
- Interrupting the supply of the incandescent helical filament (32) and of the further incandescent helical filament (33) with the filament current or the further filament current in a second mode of operation;
wherein, with the help of monitoring means which are encompassed by the electronic circuit arrangement (38), an operating parameter of the further incandescent helical filament (33), which indicates the presence of a current, is monitored in the first and the second mode of operation, in order, with the help of the electronic circuit arrangement (38), as a function of the monitored operating parameter, to control a period of time for supplying the further incandescent helical filament (33) with the further filament current as a function of a period of time for supplying the incandescent helical filament (32) with the filament current.

2. Method according to Claim 1, **characterised in that** a frequency-dependent burning voltage at the further incandescent helical filament (33) is monitored as an operating parameter of the further incandescent helical filament (33).

3. Method according to Claim 2, **characterised in that** a frequency-dependent voltage induced in a resonant circuit (43, 61) is used for monitoring of the frequency of the burning voltage.

4. Method according to one of the preceding claims, **characterised in that** the fluorescent tube (1) is operated in a dimming mode in the first mode of operation.

5. Device for energy-saving operation of a fluorescent tube (1), in particular of a T5 fluorescent tube, with:
- an electronic energy-saving circuit arrangement (16) which can be coupled to the incandescent helical filament (32) for control of a supply of an incandescent helical filament (32) at one end of the fluorescent tube (1) with a filament current; and
- an electronic circuit arrangement (38) which is separate from the electronic energy-saving circuit arrangement (16) and which can be coupled to the further incandescent helical filament (33) for control of a supply of a further incandescent helical filament (33) at an end of the fluorescent tube (1) opposite to said end with a further filament current; wherein the further incandescent helical filament (33) can be supplied with filament current at a different time to the incandescent helical filament (32) or simultaneously, and
wherein the electronic circuit arrangement (38) has monitoring means in order to monitor an operating parameter of the further incandescent helical filament (33), which indicates the presence of a current, so that, with the help of the electronic circuit arrangement (38), as a function of the monitored operating parameter, an activation/deactivation of the supply of the further incandescent helical filament (33) with the further filament current can be controlled as a function of an activation/de-activation of the supply of the incandescent helical filament (32) with the filament current.

6. Device according to Claim 5, **characterised in that** the monitoring means have means for monitoring a frequency of a burning voltage which is present at the further incandescent helical filament (33).

7. Device according to Claim 6, **characterised in that** the means for monitoring the frequency of the burning voltage which is present at the further incandescent helical filament have a resonant circuit (43, 16).

## Revendications

1. Procédé d'exploitation avec économie d'énergie d'un tube fluorescent (1), notamment d'un tube fluorescent T5,
dans lequel le procédé présente les étapes suivantes consistant à :
- solliciter un filament spiralé incandescent (32) à une extrémité du tube fluorescent (1) avec un courant chauffant dans un premier mode de fonctionnement, dans lequel le filament spiralé incandescent (32) est relié à un agencement de circuits d'économie d'énergie électronique (16) ;
- solliciter un autre filament spiralé incandescent (33) à une extrémité du tube fluorescent (1) opposée à l'extrémité avec un autre courant chauffant, dans lequel l'autre filament spiralé incandescent (33) est relié à un agencement de circuits électroniques (38) séparé de l'agencement de circuits d'économie d'énergie électronique (16),
dans lequel l'autre filament spiralé incandescent (33)peut être sollicité avec un courant chauffant simultanément ou avec un décalage temporel par rapport au filament spiralé incandescent (32), et
- interrompre la sollicitation du filament spiralé incandescent (32) et de l'autre filament spiralé incandescent (33) avec le courant chauffant, respectivement l'autre courant chauffant dans un deuxième mode de fonctionnement ;
dans lequel à l'aide de moyens de surveillance, qui sont compris dans l'agencement de circuits électronique (38), un paramètre de fonctionnement de l'autre filament spiralé incandescent (33), qui indique la présence d'un courant, est surveillé dans le premier et le deuxième mode de fonctionnement,afin de commander, à l'aide de l'agencement de circuits électronique (38) en fonction du paramètre de fonctionnement surveillé, une période de la sollicitation de l'autre filament spiralé incandescent (33) avec l'autre courant chauffant en fonction d'une période de la sollicitation du filament spiralé incandescent (32) avec le courant chauffant.

2. Procédé selon la revendication 1, **caractérisé en ce que** comme paramètre de fonctionnement de l'autre filament spiralé incandescent (33), une tension de décharge fonction de la fréquence est surveillée sur l'autre filament spiralé incandescent (33).

3. Procédé selon la revendication 2, **caractérisé en ce que** à des fins de surveillance de la fréquence de la tension de décharge, une tension fonction de la fréquence, induite dans un circuit oscillant résonnant (43, 61) est utilisée.

4. Procédé selon une des revendications précédentes, **caractérisé en ce que** le tube fluorescent (1) est exploité dans le premier mode de fonctionnement en un fonctionnement avec variateur d'intensité d'éclairage.

5. Dispositif d'exploitation avec économie d'énergie d'un tube fluorescent (1), notamment d'un tube fluorescent T5, comportant :
- un agencement de circuits d'économie d'énergie électronique (16), qui peut être couplé à des fins de commande d'une sollicitation d'un filament spiralé incandescent (32) à une extrémité du tube fluorescent (1) avec un courant chauffant sur le filament spiralé incandescent (32) ; et
- un agencement de circuits électroniques (38), séparé de l'agencement de circuits d'économie d'énergie électronique (16), qui peut être couplé à des fins de commande d'une sollicitation d'un autre filament spiralé incandescent (33) à une extrémité du tube fluorescent (1) opposée à l'extrémité avec un autre courant chauffant sur l'autre filament spiralé incandescent (33), dans lequel l'autre filament spiralé incandescent (33) peut être sollicité avec un courant chauffant simultanément ou avec un décalage temporel par rapport au filament spiralé incandescent (32), et
dans lequel l'agencement de circuits électronique (38) présente des moyens de surveillance, afin de surveiller un paramètre de fonctionnement de l'autre filament spiralé incandescent (33), qui indique la présence d'un courant, de telle sorte que à l'aide de l'agencement de circuits électronique (38) en fonction du paramètre de fonctionnement surveillé, une mise sous tension/hors tension de la sollicitation de l'autre filament spiralé incandescent (33) avec l'autre courant chauffant en fonction d'une mise hors tension/sous tension de la sollicitation du filament spiralé incandescent (32) avec le courant chauffant puisse être commandée.

6. Dispositif selon la revendication 5, **caractérisé en ce que** les moyens de surveillance présentent des moyens de surveillance d'une fréquence d'une tension de décharge présente sur l'autre filament spiralé incandescent (33).

7. Dispositif selon la revendication 6, **caractérisé en ce que** des moyens de surveillance de la fréquence de la tension de décharge présente sur l'autre filament spiralé incandescent présentent un circuit oscillant résonnant (43, 61).
